# EUROPÄISCHE PATENTSCHRIFT

(11) **EP 2 614 246 B1**
(45) Veröffentlichungstag und Bekanntmachung des Hinweises auf die Patenterteilung: **01.03.2017**
(21) Anmeldenummer: 11740865.8
(22) Anmeldetag: 20.07.2011
(51) Int. Cl.: F02M 53/00, F02M 65/00, F02M 55/02, F02M 63/02

(54) **KRAFTSTOFFSPEICHERBLOCK ZUR PRÜFUNG VON HOCHDRUCKKOMPONENTEN VON KRAFTSTOFFEINSPRITZEINRICHTUNGEN**
FUEL ACCUMULATOR BLOCK FOR TESTING HIGH-PRESSURE COMPONENTS OF FUEL INJECTION SYSTEMS
BLOC D'ACCUMULATION DE CARBURANT POUR L'ESSAI DE COMPOSANTS HAUTE PRESSION DE DISPOSITIFS D'INJECTION DE COMBUSTIBLE

(30) Priorität: 10.09.2010 DE 102010040541
(43) Veröffentlichungstag der Anmeldung: 17.07.2013
(73) Patentinhaber: Robert Bosch GmbH, 70442 Stuttgart (DE)
(72) Erfinder: STEIN, Ralf, 73230 Kirchheim/Teck (DE); HOSS, Reinhard, 73207 Plochingen (DE)
(86) Internationale Anmeldenummer: PCT/EP2011/062433
(87) Internationale Veröffentlichungsnummer: WO 2012/031813

(56) Entgegenhaltungen:
- EP-A1- 2 011 997
- WO-A1-2004/018862
- JP-A- 2009 250 069
- US-A- 5 983 863
- US-B1- 6 405 712

## Beschreibung

Die Erfindung betrifft einPrüfrail in Form eines Kraftstoffspeicherblocks nach dem Oberbegriff des Anspruchs 1.

### Stand der Technik

Zur Prüfung von Hochdruckkomponenten von Kraftstoffeinspritzeinrichtungen von Kraftfahrzeugen wie Hochdruckpumpen oder Kraftstoffinjektoren werden in den Kraftfahrzeugwerkstätten Prüfgeräte eingesetzt, welche einen Kraftstoffspeicherblock als sogenanntes Prüfrail enthalten. Je höher die Prüfdrücke beim Prüfen der Hochdruckkomponenten steigen, desto höhere Temperaturen treten im Prüfrail auf. Diese Temperaturen entstehen sowohl durch die Kompression des Prüfmediums (Prüföl) von bis zu 250 MPa als auch durch die auftretende Reibung an den als Drosseln wirkenden Druckregelventilen sowie durch die Erwärmung durch das elektromagnetische Schaltventil des Druckregelventils. Zur Kühlung von Druckregelventilen bei in Kraftfahrzeugen installierten Common-Rail wird das Druckregelventil vom Kraftstoff umspült und dadurch bereits eine Kühlung erzeugt. Die Hauptmenge des Kraftstoffs fließt jedoch durch die Kraftstoffinjektoren. Bei Mehr- bzw. Minderbedarf an Kraftstoff wird dessen Zufuhr im Versorgungsbereich des Kraftstoffs gesteuert. Dadurch ist der Durchfluss durch das Druckregelventil begrenzt, so dass hier eine explizite Kühlung notwendig ist.

Eine Kühlung eines in Kraftfahrzeugen eingesetzten Kraftstoffspeicherblocks (Common-Rail) einer Kraftstoffeinspritzeinrichtung ist aus DE 199 45 436 C1 bekannt. Dort weist der Kraftstoffspeicherblock neben der als Druckspeicher wirkenden Hauptbohrung dazu parallel verlaufende Leitungen zur Kühlung des Kraftstoffspeicherblocks auf, in denen ein Kühlmedium zirkuliert. Zusätzlich ist vorgesetlen, die vom Kraftstoffinjektor zurückführende Leckage ebenfalls durch eine durch den Hochdruckspeicherblock geführte Leckageleitung zu führen, so dass die Leckage ebenfalls den Kraftstoffspeicherblock kühlt.

Insbesondere beim Prüfen von Hochdruckpumpen fließt die gesamte Fördermenge durch die Druckregelventile, wodurch eine erheblich höhere Wärmebelastung im Prüfrail entsteht als bei einem im Kraftfahrzeug verbauen Kraftstoffspeicherblock (Common-Rail). So werden z. B. bei Drücken von 200 MPa und Durchflüssen von größer als 70 Liter pro Stunde die zulässigen Betriebstemperaturen für die Druckregelventile überschritten, wodurch insbesondere die O-Ring-Dichtungen der Druckregelventile gefährdet sind. Auch andere Komponenten, wie Drucksensor oder Druckbegrenzungsventil können durch die höheren Temperaturen vorzeitig ausfallen. Außerdem nimmt mit zunehmender Temperatur die Festigkeit des Kraftstoffspeicherblocks (Prüfrail), insbesondere im Hinblick auf eine hohe Druckbelastung ab.

Eine Kraftstofffördereinrichtung mit einem Injektor und einem Gehäuse ist in der WO 2004/018862 A1 gezeigt.

### Offenbarung der Erfindung

Das erfindungsgemäße Prüfrail in Form eines Kraftstoffspeicherblock mit den kennzeichnenden Merkmalen des Anspruchs 1 hat den Vorteil, dass durch die Kühlung des Speicherkörpers die temperaturkritischen Stellen insbesondere der im Speicherkörper eingesetzten Druckregelventile einer geringeren Temperaturbelastung ausgesetzt sind, so dass deren Standzeit vergrößert wird. Außerdem ist es durch die Kühlung des Speicherkörpers möglich, den Prüfdruck ohne Überschreitung der zulässigen Temperaturen für die Komponenten weiter zu erhöhen, ohne dass es zur Zerstörung z. B. der Druckregelventile kommt. Dies bedeutet gleichzeitig, dass die Standzeit der Druckregelventile auch bei Prüfdrücken über 200 MPa erhöht wird. Zusätzlich wird durch die Kühlung des Speicherkörpers die Druckbelastung des Prüfrail in Form eines Kraftstoffspeicherblocks weiter gesteigert. Durch das niedrigere Temperaturniveau des Prüfrail in Form eines Kraftstoffspeicherblocks wird außerdem der Bediener der Prüfeinrichtung vor möglichen Verletzungen geschützt. Weiterhin wird durch die niedrigeren Temperaturen des Prüföls das Messsystem geschützt.

Vorteilhafte Weiterbildungen der Erfindung sind durch die Merkmale der Unteransprüche möglich.

Eine wirksame Kühlung des Speicherkörpers wird erzielt, wenn der Abschnitt des Kühlleitungsverlaufs die Aufnahme für das Druckregelventil zumindest teilweise umgibt, wie z.B. mäanderformig oder ringförmig, wie z.B. mit einem Ringkanal- oder mit geschlossen, parallel verlaufenden Kanälen. Bei mehrere Aufnahmen für mehrere Druckregelventile ist es zweckmäßig, wenn der Abschnitt des Kühlleitungsverlaufs zwischen zwei benachbarten Aufnahmen verläuft.

Eine besonders effiziente Kühlung des Speicherkörpers lässt sich erzielen, wenn der Kühlleitungsverlauf in mindestens zwei übereinanderliegenden Kühlebenen innerhalb des Speicherkörpers verläuft, wobei in der ersten Kühlebenen ein erster Leitungsabschnitt des Kühlleitungsverlaufs und in der zweiten Kühlebene ein zweiter Leitungsabschnitt des Kühlleitungsverlaufs angeordnet ist, und wobei beide Leitungsabschnitte über mindestens eine Steigleitung verbunden sind.

Dabei umfasst der Kühlleitungsverlauf neben den beiden Kühlebenen eine Verteilebene, in der eine erste Verteilleitung mit einer Einlassöffnung zur Aufnahme eines Einlassstutzens für das Kühlniedium angeordnet ist. Von der ersten Verteilleitung führt eine erste Steigleitung in die erste Kühlebene, in der der erste Leitungsabschnitt zwei weiteren Verteilleitungen umfasst. Von dem ersten Leitungsabschnitt führt eine zweite Steigleitung in die zweite Kühlebene, in der der zweite Leitungsabschnitt zwei weitere Verteilleitungen umfasst. Schließlich zweigt von einer der weiteren Verteilleitungen eine Ausgangsleitung ab, die zu einer Auslassöffnung für einen Auslassstutzen zum Anschließen der Kühlleitung führt. Der Kühlleitungsverlauf kann innerhalb des Speicherkörpers auch über mehr als zwei Kühlebenen verlaufen.

Zweckmäßigerweise verlaufen zwischen den in einer Kühlebene angeordneten Verteilleitungen jeweils Querleitungen zwischen den Aufnahmen für die Druckregelventile, wobei die in einer Kühlebene angeordneten Verteilleitungen und die in einer Kühlebene angeordneten Querleitungen jeweils parallel zueinander verlaufen.
und die in einer Kühlebene angeordneten Querleitungen jeweils parallel zueinander verlaufen.

### Ausführungsbeispiel

Ein Ausführungsbeispiel der Erfindung ist in der Zeichnung dargestellt und in der nachfolgenden Beschreibung näher erläutert.

Es zeigen
- Figur 1: eine Seitenansicht eines Prüfrails in Form eines Kraftstoffspeicherblocks mit Anbaukomponenten,
- Figur 2: eine Draufsicht auf einen Speicherkörper des Prüfrails in Form eines Kraftstoffspeicherblocks ohne Anbaukomponenten,
- Figur 3: einen Schnitt durch den Speicherkörper nach der Linie III/III in Figur 2,
- Figur 4: einen Schnitt durch den Speicherkörper nach der Linie IV/IV in Figur 2,
- Figur 5: einen Schnitt durch den Speicherkörper nach der Linie V/V in Figur 3 und 4
- Figur 6: einen Schnitt durch den Speicherkörper nach der Linie VI/VI in Figur 3 und 4 und
- Figur 7: eine 3D-Ansicht des Speicherkörpers mit eingezeichneten Bohrungsverläufen.

Das in Figur 1 dargestellte Prüfrail in Form eines Kraftstoffspeicherblocks umfasst einen Speicherkörper 10 mit daran angeordneten Anbaukomponenten, wie einem Einlassstutzen 11 und einem Auslassstutzen 12 zum Anschließen einer jeweils mit Pfeilen schematisch dargestellte Prüfleitung 51 für ein Prüfmedium, z. B. Prüföl, einem weiterer Einlassstutzen 16 und einem weiterer Auslassstutzen 17 zum Anschließen einer jeweils mit Pfeilen schematisch dargestellten Kühlleitung 61 für ein zirkulierendes Kühlmedium. Der Speicherkörper 10 dient als Prüfrail zum Prüfung von Hochdruckkomponenten von Kraftstoffeinspritzeinrichtungen von Kraftfahrzeugen, z. B. von Hochdruckpumpen oder Kraftstoffinjektoren.

Im Speicherkörper 10 sind als Anbaukomponenten weiterhin beispielsweise drei Druckregelventile 13 zum Steuern des Prüfdrucks sowie ein Drucksensor 14 zur Im Speicherkörper 10 sind als Anbaukomponenten weiterhin beispielsweise drei Druckregelventile 13 zum Steuern des Prüfdrucks sowie ein Drucksensor 14 zur Erfassung des Prüfdrucks eingesetzt. Am Speicherkörper 10 ist weiterhin als Anbaukomponente ein Prüfölsammler 15 angeflanscht, in den den Druckregelventilen 13 nachgeschaltete Abgänge zum Einleiten einer Absteuermenge der Druckregelventile 13 münden.

Als zu prüfende Hochdruckkomponente wird beispielsweise die Hochdruckpumpe über die Prüfleitung 51 an den Einlassstutzen 11 angeschlossen. Bei diesem Anwendungsfall ist der Auslassstutzen 12 geschlossen. Das Prüföl wird hierbei durch das Druckregelventil 13 in den Prüfölsammler 15 geführt und von dort zur Volumenstrommessung zu einer nicht dargestellten Messeinrichtung. Bei einem zu prüfenden Kraftstoffinjektor führt die Prüfleitung 51 über den Auslassstutzen 12 an ein nicht dargestelltes Verteilerrail, an das der zu prüfenden Kraftstoffinjektoren angeschlossen wird.

Der Speicherkörper 10 gemäß Figur 2 weist zum Einsetzen des Einlassstutzens 11 eine Einlassstutzenaufnahme 21, zum Einsetzen des Auslassstutzens 12 eine Auslassstutzenaufnahme 22 und zum Einsetzen der Druckregelventile 13 jeweils eine Druckregelventilaufnahme 23 auf. Die Aufnahmen 21, 22, 23 sind in einen Prüfleitungsverlauf 20 eingebunden, welcher gemäß Figur 3 eine Sammelleitung 25 und Abzweigleitungen 24 umfasst, wobei die Abzweigleitungen 24 die Aufnahmen 21, 22, 23 mit der Sammelleitung 25 verbinden. Die Sammelleitung 25 ist einerseits mit einer Öffnung 26 zum Einsetzen des Drucksensors 14 und an der gegenüberliegenden Seite mit einer weiteren Öffnung 27 zum Einsetzen eines Blindstopfens 28 versehen. Die Sammelleitung 25 dient als Hochdruckspeicher für das im Speicherkörper 10 zu speichernde Prüföl.

Der Speicherkörper 10 weist gemäß Figur 4 und 5 weiterhin an einer seitlichen Stirnseite eine Einlassöffnung 29 für den weiteren Einlassstutzen 16 für die Kühlleitung 61 sowie an der Oberseite gemäß Figur 2 eine Auslassöffnung 31 für den weiteren Auslassstutzen 17 für die Kühlleitung 61 auf.

Aus den Figuren 4, 5 und 6 ist ein Kühlleitungsverlauf 30 für das Kühlmedium innerhalb des Speicherkörpers 10 ersichtlich. Der Kühlleitungsverlauf 30 umfasst einen ersten Leitungsabschnitt 30.1 in einer ersten Kühlebene 36, einen zweiten Leitungsabschnitt 30.2 in einer zweiten Kühlebene 42 und einen nicht bezeichneten dritten Leitungsabschnitt in einer Verteilebene 19. Der Kühlleitungsverlauf 30 führt von der Einlassöffnung 29 für den weiteren Einlassstutzen 16 über eine Schrägleitung 32 zu einer ersten Verteilleitung 33 in der Verteilebene 19 führt. Am Ende der ersten Verteilleitung 33 zweigt eine erste Steigleitung 34 ab, die zum ersten Leitungsabschnitt 30.1 in der ersten Kühlebene 36 führt, wobei die erste Kühlebene 36 durch Figur 5 dargestellt wird. In der ersten Kühlebene 36 befinden sich parallel zueinender verlaufend eine zweite Verteilleitung 35 und eine dritte Verteilleitungen 38 sowie zwischen den Druckregelventilaufnahmen 23 ebenfalls parallel zueinander verlaufend, beispielsweise drei Querleitungen 37..Die erste Steigleitung 34 führt dabei in eine der drei Querleitungen 37, so dass über die erste Steigleitung 34 die Verbindung zwischen der ersten Verteilleitung 33 und dem ersten Leitungsabschnitt 30.1 in der ersten Kühlebene 36-hergestellt wird.

Am Ende der dritten Verteilleitung 38 befindet sich in der ersten Kühlebene 36 eine parallel zu den Querleitungen 37 verlaufende erste Verbund von der eine zweite Steigleitung 40 abzweigt, die zum zweiten Leitungsabschnitt 30.2 führt, der in der darüberliegenden zweiten Kühlebenen 42 angeordnet ist, wobei die zweite Kühlebene 42 durch Figur 6 dargestellt wird. Die zweite Steigleitung 40 führt dabei von der ersten Verbindungsleitung 39 in der ersten . Kühlebene 36 in eine zweite Verbindungsleitung 41 in der zweiten Kühlebene 42. Die zweite Steigleitung ist als Sacklochbohrung ausgeführt, die an der Kreuzung mit der ersten Verteilleitung 33 mittels Gewindestopfen 71, 72 verschlossen ist.

Die zweite Verbindungsleitung 41 führt in der zweiten Kühlebene 42 liegende zu einer vierten Verteilleitung 43, von der beispielsweise drei weitere parallel zueinander verlaufende Querleitungen 44 abzweigen, die zu einer der vierten Verteilleitung 44 parallel gegenüberliegenden weiteren Verbindungsleitung 45 führen. Die zweite Verbindungsleitung 41 verläuft parallel zu den weiteren Querleitungen 44. Am Ende der vierten Verteilleitung 43 zweigt rechtwinklig eine Ausgangsleitung 46 ab, die zur Auslassöffnung 31 für den weiteren Auslassstutzen 17 zum Anschließen der Kühlleitung 61 führt.

Damit der Kühlleitungsverlauf 30 in den Leitungsabschnitten 30.1, 302 mäanderförmig oder schlangenförmig um die Aufnahmen 23 führt, sind im Leitungsabschnitt 30.1 in die Verteilleitungen 35, 38 Gewindestopfen 75, 78 und im Leitungsabschnitt 30.2 in die Verteilleitungen 43, 45 Gewindestopfen 76, 77 eingesetzt.

Der Kühlleitungsverlauf 30 innerhalb des Speicherkörpers 10 ist zum besseren Überblick noch mal in einer 3D-Ansicht in Figur 7 dargestellt. Aus Figur 7 ist ersichtlich, dass der Kühlleitungsverlauf 30 innerhalb des Speicherkörpers 10 derart gestaltet ist, dass das Kühlmedium durch den Speicherkörper 10 in beispielsweise den zwei parallel übereinanderliegenden Kühlebenen 36 und 42 durch zwei Leitungsabschnitte 30.1 und 30.2 in der Nähe der Aufnahmen 23 für die Druckregelventile 23 geführt wird. Der Kühlleitungsverlauf 30 ist durch Bohrungen ausgeführt, die zur Ausbildung des erforderlichen Kreislaufes in der Verteilebene 19 und den beiden Kühlebenen 36, 42 an den Durchbohrungsöffnung mit Blindstopfen verschlossen werden.

Als Prüfmedium sind neben dem erwähnten Prüföl auch Wasser, spezielle Glykolgemische oder aber auch Luft denkbar. Es ist auch denkbar, neben dem Kühlleitungsverlauf 30 den Prüfleitungsverlauf 20 ebenfalls in der Nähe der Aufnahmen 13 für die Druckregelventile 23 auszuführen, wodurch das Prüfmedium eine zusätzlich Kühlung der Druckregelventile 23 realisiert. Bezüglich des Kühlleitungsverlaufs sind neben dem beschriebenen mäanderförmigen Verlauf auch andere Verläufe möglich auch in unterschiedlicher Anzahl von Prüfebenen, wie kreisförmige Verläufe, z.B. Ringkanäle, oder Verläufe mit mehreren parallelen Bohrungen.

Der Speicherkörper 10 kann auch zusätzlich innen mit Platten und/oder Kühlrippen aufgebaut sein, um einen noch besseren Wirkungsgrad zu erzielen. Als weitere Alternative kann auch zusätzlich eine Kühlung mit außen liegenden Rippen und Gebläse zum Einsatz kommen. Eine Temperaturminderung am Druckregelventil 13 ist auch dadurch möglich, indem die Anzahl der eingesetzten Druckregelventile 23 im Speicherkörper 10 erhöht wird.

## Patentansprüche

1. Prüfrail in Form eines Kraftstoffspeicherblocks zur Prüfung von Hochdruckkomponenten von Kraftstoffeinspritzeinrichtungen, mit einem Speicherkörper (10) und mindestens einem Druckregelventil (13) zum Steuern des Prüfdrucks, welches in einer Aufnahme (23) im Speicherkörper (10) aufgenommen ist, wobei der Speicherkörper (10) an eine Prüfleitung (51) für ein Prüfmedium mit einem Einlassstutzen (11) und einem Auslassstutzen (12) und an eine Kühlleitung (61) für ein Kühlmedium mit einem weiteren Einlassstutzen (16) und einem weiteren Auslassstutzen (17) angeschlossen ist, und wobei innerhalb des Speicherkörpers (10) ein Prüfleitungsverlauf (20) für das Prüfmedium und ein Kühlleitungsverlauf (30) für das Kühlmedium ausgebildet ist, **dadurch gekennzeichnet, dass** der Kühlleitungsverlauf (30) zumindest einen Abschnitt aufweist, welcher in der Nähe der Aufnahme (23) für das Druckregelventil (13) verläuft, so dass das Druckregelventil (13) einer geringen Temperaturbelastung ausgesetzt ist.

2. Prüfrail in Form eines Kraftstoffspeicherblocks nach Anspruch 1, **dadurch gekennzeichnet, dass** der Abschnitt die Aufnahme (23) zumindest teilweise umgibt.

3. Prüfrail in Form eines Kraftstoffspeicherblocks nach Anspruch 1 oder 2,
**dadurch gekennzeichnet, dass** der Abschnitt die Aufnahme mäanderförmig umgibt.

4. Prüfrail in Form eines Kraftstoffspeicherblocks nach Anspruch 1 oder 2,
**dadurch gekennzeichnet, dass** der Abschnitt die Aufnahme ringförmig umgibt.

5. Prüfrail in Form eines Kraftstoffspeicherblocks nach einem der Ansprüche 1 bis 4, **dadurch gekennzeichnet, dass** mehrere Aufnahmen (23) für mehrere Druckregelventile (13) vorgesehen sind und dass der Abschnitt zumindest in einer Ebene zwischen zwei benachbarten Aufnahmen (23) verläuft.

6. Prüfrail in Form eines Kraftstoffspeicherblocks nach einem der Ansprüche 1
bis 5, **dadurch gekennzeichnet, dass** der Kühlleitungsverlauf (30) in mindestens zwei übereinanderliegenden Kühlebenen (36, 42) innerhalb des Speicherkörpers (10) verläuft.

7. Prüfrail in Form eines Kraftstoffspeicherblocks nach Anspruch 6, **dadurch gekennzeichnet, dass** in der ersten Kühlebene (36) ein erster Leitungsabschnitt (30.1) des Kühileitungsverlaufs (30) und in der zweiten Kühlebene (42) ein zweiter Leitungsabschnitt (30.2) des Kühlleitungsverlaufs (30) angeordnet ist.

8. Prüfrail in Form eines Kraftstoffspeicherblocks nach Anspruch 6 oder 7, **dadurch gekennzeichnet, dass** der Kühlleitungsverlauf (30) neben den beiden Kühlebenen (36, 42) in einer Verteilebene (19) verläuft, in der eine erste Verteilleitung (33) mit einer Einlassöffnung (29) zur Aufnahme eines Einlassstutzens (16) für die Kühlleitung (61) angeordnet ist.

9. Prüfrail in Form eines Kraftstoffspeicherblocks nach Anspruch 8, **dadurch gekennzeichnet, dass** von der ersten Verteilleitung (33) eine erste Steigleitung (34) in die erste Kühlebenen (36) führt, in der der erste Leitungsabschnitt (30.1) zwei weitere Verteilleitungen (35,38) umfasst, dass von dem ersten Leitungsabschnitt (30.1) eine zweite Steigleitung (39) in die zweite Kühlebene (42) führt, in der der zweite Leitungsabschnitt (30.2) zwei weitere Verteilleitungen (43, 45) umfasst, und dass von einer der weiteren Verteilleitungen (43, 45) eine Ausgangsleitung (46) abzweigt, die zu einer Auslassöffnung (31) für einen weiteren Auslassstutzen (17) zum Anschließen der Kühlleitung (61) führt.

10. Prüfrail in Form eines Kraftstoffspeicherblocks nach Anspruch 9, **dadurch gekennzeichnet, dass** zwischen den in einer Kühlebene (36, 42) angeordneten Verteilleitungen (35, 38) und (43, 45) jeweils Querleitungen (37,44) zwischen den Aufnahmen (23) für die Druckregelventile (13) verlaufen.

11. Prüfrail in Form eines Kraftstoffspeicherblocks nach Anspruch 9 bis 10,
**dadurch gekennzeichnet, dass** die in einer Kühlebene (36, 42) angeordneten Verteilleitungen (35, 38) und (43, 45) und die in einer Kühlebene (36, 42) angeordneten Querleitungen (37, 44) jeweils parallel zueinander verlaufen.

## Claims

1. Test rail in the form of a fuel accumulator block for testing high-pressure components of fuel injection systems, with an accumulator body (10) and at least one pressure control valve (13) for controlling the test pressure, which pressure control valve is accommodated in a receptacle (23) in the accumulator body (10), wherein the accumulator body (10) is connected to a test line (51) for a test medium with an inlet connector (11) and an outlet connector (12), and is connected to a cooling line (61) for a cooling medium with a further inlet connector (16) and a further outlet connector (17), and wherein a test line course (20) for the test medium and a cooling line course (30) for the cooling medium is formed within the accumulator body (10), **characterized in that** the cooling line course (30) has at least one portion which runs in the vicinity of the receptacle (23) for the pressure control valve (13), and therefore the pressure control valve (13) is exposed to a low temperature loading.

2. Test rail in the form of a fuel accumulator block according to Claim 1, **characterized in that** the portion at least partially surrounds the receptacle (23).

3. Test rail in the form of a fuel accumulator block according to Claim 1 or 2, **characterized in that** the portion surrounds the receptacle in a meandering manner.

4. Test rail in the form of a fuel accumulator block according to Claim 1 or 2, **characterized in that** the portion surrounds the receptacle in an annular manner.

5. Test rail in the form of a fuel accumulator block according to one of Claims 1 to 4, **characterized in that** a plurality of receptacles (23) are provided for a plurality of pressure control valves (13), and **in that** the portion runs at least in a plane between two adjacent receptacles (23).

6. Test rail in the form of a fuel accumulator block according to one of Claims 1 to 5, **characterized in that** the cooling line course (30) runs in at least two cooling planes (36, 42) lying one above the other within the accumulator body (10).

7. Test rail in the form of a fuel accumulator block according to Claim 6, **characterized in that** a first line portion (30.1) of the cooling line course (30) is arranged in the first cooling plane (36) and a second line portion (30.2) of the cooling line course (30) is arranged in the second cooling plane (42).

8. Test rail in the form of a fuel accumulator block according to Claim 6 or 7, **characterized in that** the cooling line course (30) runs next to the two cooling planes (36, 42) in a distributing plane (19) in which a first distributing line (33) is arranged with an inlet opening (29) for receiving an inlet connector (16) for the cooling line (61).

9. Test rail in the form of a fuel accumulator block according to Claim 8, **characterized in that** a first rising line (34) leads from the first distributing line (33) into the first cooling plane (36) in which the first line portion (30.1) comprises two further distributing lines (35, 38), **in that** a second rising line (39) leads from the first line portion (30.1) into the second cooling plane (42) in which the second line portion (30.2) comprises two further distributing lines (43, 45), and **in that** an output line (46) branches off from one of the further distributing lines (43, 45) and leads to an outlet opening (31) for a further outlet connector (17) for the connection of the cooling line (61).

10. Test rail in the form of a fuel accumulator block according to Claim 9, **characterized in that**, between the distributing lines (35, 38) and (43, 45) arranged in a cooling plane (36, 42), transverse lines (37, 44) run in each case between the receptacles (23) for the pressure control valves (13).

11. Test rail in the form of a fuel accumulator block according to Claims 9 to 10, **characterized in that** the distributing lines (35, 38) and (43, 45) arranged in a cooling plane (36, 42) and the transverse lines (37, 44) arranged in a cooling plane (36, 42) in each case run parallel to one another.

## Revendications

1. Rail expérimenta sous la forme d'un bloc d'accumulation de carburant pour l'essai de composants à haute pression de dispositifs d'injection de carburant, avec un corps d'accumulation (10) et au moins une soupape de réglage de pression (13) pour la commande de la pression d'essai, qui est agencée dans un logement (23) dans le corps d'accumulation (10), dans lequel le corps d'accumulation (10) est raccordé à une conduite d'essai (51) pour un milieu d'essai avec un tuyau d'entrée (11) et un tuyau de sortie (12) et à une conduite de refroidissement (61) pour un milieu de refroidissement avec un autre tuyau d'entrée (16) et un autre tuyau de sortie (17), et dans lequel un trajet de conduite d'essai (20) pour le milieu d'essai et un trajet de conduite de refroidissement (30) pour le milieu de refroidissement sont formés à l'intérieur du corps d'accumulation (10), **caractérisé en ce que** le trajet de conduite de refroidissement (30) présente au moins une partie, qui s'étend à proximité du logement (23) pour la soupape de réglage de pression (13), de telle manière que la soupape de réglage de pression (13) soit exposée à une faible charge de température.

2. Rail expérimental en forme de bloc d'accumulation de carburant selon la revendication 1, **caractérisé en ce que** la partie entoure au moins partiellement le logement (23).

3. Rail expérimental en forme de bloc d'accumulation de carburant selon la revendication 1 ou 2, **caractérisé en ce que** la partie entoure de façon sinueuse le logement.

4. Rail expérimental en forme de bloc d'accumulation de carburant selon la revendication 1 ou 2, **caractérisé en ce que** la partie entoure le logement en forme d'anneau.

5. Rail expérimental en forme de bloc d'accumulation de carburant selon l'une quelconque des revendications 1 à 4, **caractérisé en ce qu'**il est prévu plusieurs logements (23) pour plusieurs soupapes de réglage de pression (13) et **en ce que** la partie s'étend au moins dans un plan entre deux logements voisins (23).

6. Rail expérimental en forme de bloc d'accumulation de carburant selon l'une quelconque des revendications 1 à 5, **caractérisé en ce que** le trajet de conduite de refroidissement (30) s'étend dans au moins deux plans de refroidissement superposés (36, 42) à l'intérieur du corps d'accumulation (10).

7. Rail expérimental en forme de bloc d'accumulation de carburant selon la revendication 6, **caractérisé en ce qu'**une première partie de conduite (30.1) du trajet de conduite de refroidissement (30) est disposée dans le premier plan de refroidissement (36) et une deuxième partie de conduite (30.2) du trajet de conduite de refroidissement (30) est disposée dans le deuxième plan de refroidissement (42).

8. Rail expérimental en forme de bloc d'accumulation de carburant selon la revendication 6 ou 7, **caractérisé en ce que** le trajet de conduite de refroidissement (30) s'étend, en plus des deux plans de refroidissement (36, 42), dans un plan de répartition (19), dans lequel une première conduite de répartition (33) est disposée avec une ouverture d'entrée (29) destinée à recevoir un tuyau d'entrée (16) pour la conduite de refroidissement (61) .

9. Rail expérimental en forme de bloc d'accumulation de carburant selon la revendication 8, **caractérisé en ce qu'**une première conduite montante (34) conduit de la première conduite de répartition (33) dans le premier plan de refroidissement (36), dans lequel la première partie de conduite (30.1) comprend deux autres conduites de répartition (35, 38), **en ce qu'**une deuxième conduite montante (39) conduit de la première partie de conduite (30.1) dans le deuxième plan de refroidissement (42), dans lequel la deuxième partie de conduite (30.2) comprend deux autres conduites de répartition (43, 45), et **en ce que** d'une des autres conduites de répartition (43, 45) part une conduite de sortie (46), qui conduit à une ouverture de sortie (31) pour un autre tuyau de sortie (17) destiné au raccordement de la conduite de refroidissement (61).

10. Rail expérimental en forme de bloc d'accumulation de carburant selon la revendication 9, **caractérisé en ce que** des conduites transversales (37, 44) s'étendent entre les logements (23) pour les soupapes de réglage de pression (13) respectivement entre les conduites de répartition (35, 38) et (43, 45) disposées dans un plan de refroidissement (36, 42).

11. Rail expérimental en forme de bloc d'accumulation de carburant selon la revendication 9 à 10, **caractérisé en ce que** les conduites de répartition (35, 38) et (43, 45) disposées dans un plan de refroidissement (36, 42) et les conduites transversales (37, 44) disposées dans un plan de refroidissement (36, 42) s'étendent chaque fois parallèlement les unes aux autres.
